# EUROPÄISCHE PATENTSCHRIFT

(11) **EP 1 824 747 B1**
(45) Veröffentlichungstag und Bekanntmachung des Hinweises auf die Patenterteilung: **01.10.2008**
(21) Anmeldenummer: 05824662.0
(22) Anmeldetag: 13.12.2005
(51) Int. Cl.: B65D 19/12

(54) **ZUSAMMENFALTBARER TRANSPORT- UND VORRATSBEHÄLTER**
COLLAPSIBLE TRANSPORT AND STORAGE CONTAINER
CONTENEUR DE TRANSPORT ET DE STOCKAGE REPLIABLE

(30) Priorität: 14.12.2004 DE 102004060400
(43) Veröffentlichungstag der Anmeldung: 29.08.2007
(73) Patentinhaber: Steigerwald, Manfred, 63471 Aschaffenburg (DE)
(72) Erfinder: Steigerwald, Manfred, 63471 Aschaffenburg (DE)
(74) Vertreter: Grimm, Ekkehard
(86) Internationale Anmeldenummer: PCT/EP2005/013325
(87) Internationale Veröffentlichungsnummer: WO 2006/063775

(56) Entgegenhaltungen:
- EP-A- 1 378 457
- FR-A- 2 186 393
- US-A1- 2001 035 412

## Beschreibung

Die vorliegende Erfindung betrifft einen Transport- und Vorratsbehälter zum Transportieren und Bereitstellen von Gegenständen, insbesondere von Kraftfahrzeugzubehörteilen im Bereich von Montagebändern, der eine Bodenplatte, eine erste Stirnseitenwand und eine gegenüberliegende zweite Stirnseitenwand, eine Rückseitenwand, eine der Rückseitenwand gegenüberliegende Vorderseitenwand und einen der Bodenplatte gegenüberliegenden, schwenkbar befestigten Deckel aufweist, wobei der Behälter im leeren Zustand in seinen Außenabmessungen durch zumindest teilweises Verschwenken der Wände zueinander verkleinerbar ist, wozu Bodenplatte und Wände und Wände mit Wänden durch Scharniere verbunden sind.

Transportbehälter, wie sie vorstehend angegeben sind, werden in vielfältiger Weise dazu verwendet, die unterschiedlichsten Gegenstände zu transportieren. Insbesondere werden solche Transportbehälter im Bereich der Automobilindustrie eingesetzt, um Zubehörteile, Baugruppen oder sonstige Teile, die zur Montage eines Fahrzeugs notwendig sind, von dem Zulieferer zu dem Automobilhersteller zu transportieren. An dem Montageband des Automobilherstellers werden dann solche Transportbehälter aufgestellt, um die darin angelieferten Teile herauszunehmen und am Fahrzeug zu montieren.

Diese Transportbehälter müssen sehr stabil sein, damit die darin transportierten Teile nicht beschädigt werden. Die Transportbehälter müssen auch wiederverwendbar sein, um sie wiederholt für den vorgesehenen Transport einzusetzen. Aus diesem Grund sind solche Behälter üblicherweise aus Metall hergestellt, wodurch sie ein nicht unerhebliches Gewicht aufweisen.

Eine weitere Anforderung, die an solche Behälter gestellt wird, ist die Einhaltung vorgegebener Grundflächenmaße; übliche Behälter, wie sie in dem vorstehend angegebenen Bereich eingesetzt werden, besitzen eine Länge von 1150 mm, eine Breite von 1000 mm und eine Höhe von 1000 mm. Auch sind Abmessungen von 1200 x 1000 x 1000 oder 1200 x 800 x 1000 (jeweils Länge x Breite x Höhe) üblich. Insbesondere Behälter dieser Größe sind Gegenstand der vorliegenden Erfindung.

Da die entleerten Behälter wieder zurück zu dem Lieferanten transportiert werden müssen, ist es, um die Transportkosten gering zu halten, erforderlich, dass die leeren Transport- und Vorratsbehälter in ihren Außenabmessungen verkleinert werden können, d.h. sie müssen zerlegt oder zusammengeklappt werden, dürfen aber gleichzeitig nicht das vorgegebene Grundflächenmaß, auch im zusammengelegten oder zusammengeklappten Zustand, überschreiten.

Dokument US 2001/035412 A1 offenbart einen Transport- und Vorratsbehälter nach dem Oberbegriff des Anspruchs 1.

Eine weitere Anforderung, die an einen solchen Transport- und vorratsbehalter gestellt wird, ist diejenige, dass neben einem Deckel, der der Bodenplatte gegenüberliegt, auch eine Vorderseitenwand geöffnet werden kann, damit am Montageband die in dem Behälter bereitgestellten Teile herausgenommen werden können. Gleichzeitig müssen diese Behälter stapelbar sein, so dass bei der Montage auch mehrere Behälter übereinandergestellt werden können, um dann über die jeweiligen geöffneten Vorderseitenwände die Teile entnehmen zu können.

Ausgehend von dem vorstehend beschriebenen Stand der Technik und den entsprechenden Vorgaben, die solche Transport- und Vorratsbehälter erfüllen müssen, liegt der vorliegenden Erfindung die Aufgabe zugrunde, einen Transport- und Vorratsbehälter der eingangs angegebenen Art derart weiterzubilden, dass ein sicherer Transport der Gegenstände gewährleistet wird, dass eine einfache Entnahme von Gegenständen ermöglicht wird und dass der Behälter auch im leeren Zustand raumsparend transportiert werden kann, ohne dass dazu eine Vielzahl von Einzelteilen gehandhabt werden muss.

Diese Aufgabe wird erfindungsgemäß durch einen Transport- und Vorratsbehälter gemäß Anspruch 1 gelöst.

Weitere bevorzugte Ausgestaltungen des Transport- und Vorratsbehälters sind in den abhängigen Ansprüchen angegeben.

Es wird somit ein Transport- und Vorratsbehälter geschaffen, der sowohl einen Dekkel als auch vordere Türflügel aufweist, so dass die entsprechend in dem Behälter zu verstauenden Teile sowohl von oben über den Deckel als auch über die vordere Türöffnung in den Behälter eingebracht oder aus diesem herausgenommen werden können. Gleichzeitig ist es aber auch möglich, den Transport- und Vorratsbehälter so zusammenzuklappen, dass er im zusammengeklappten Zustand eine wesentlich geringere Bauhöhe aufweist und dadurch raumsparend im leeren Zustand transportiert und gelagert werden kann. Dabei ist von Vorteil, dass alle Teile, d.h. die Bodenplatte, die Stirnseitenwände, die Rückwand und der Deckel und die Türflügel auch im zusammengeklappten Zustand miteinander, über entsprechende Scharniere, verbunden sind. Es sind keine Einzelteile zu handhaben, weder beim Auseinanderklappen des Transport- und Vorratsbehälters noch beim Zusammenlegen des Behälters. Außerdem ist der Behälter in seiner Konstruktion so ausgelegt, dass er insbesondere aus stabilen Materialien, wie beispielsweise Metall, hergestellt werden kann, aber dennoch durch den erfindungsgemäßen Aufbau ein relativ geringes Gewicht, trotz hoher Stabilität, aufweist.

Damit sich der erste Türflügel flächig auf die Bodenplatte beim Zusammenklappen des Behälters auflegt, sollte die Schwenkachse zwischen der Bodenplatte und der ersten Stirnseitenwand in einem entsprechenden Abstand oberhalb der Ebene der Bodenplatte liegen. Durch eine solche flächige Auflage der einzelnen Platten des Behälters, d.h. nicht nur der Bodenplatte und der ersten Stirnseitenwand, sondern auch der anderen Wände, wird eine geringstmögliche Bauhöhe in zusammengeklapptem Zustand erreicht.

Weiterhin sollte die Schwenkachse zwischen der Bodenplatte und der zweiten Stirnseitenwand in einem Abstand oberhalb der Ebene der Bodenplatte liegen, der etwa der Summe der Dicke der ersten Stirnseitenwand und des ersten Türflügels entspricht. So können unter dieser zweiten Stirnseitenwand und dem zweiten Türflügel die erste Stirnseitenwand und der erste Türflügel aufgenommen werden.

Auch sollte die Schwenkachse zwischen der Bodenplatte und der Rückseitenwand in einem Abstand oberhalb der Ebene der Bodenplatte liegen, der etwa der Summe der Dicke der ersten Stirnseitenwand und des ersten Türflügels und der Dicke der zweiten Stirnseitenwand und des zweiten Türflügels entspricht, so dass sich Rückenseitenwand und Deckel flächig auf die darunterliegende zweite Stirnseitenwand auflegen können.

Um die entsprechende Lage der Schwenkachse der ersten Stirnseitenwand zu erreichen, wird die Schwenkachse an der oberen Kante eines feststehenden, mit der Bodenplatte verbundenen Abschnitts der ersten Stirnseitenwand gebildet.

Gleiches gilt für die Schwenkachse der zweiten Stirnseitenwand, die vorzugsweise an der oberen Kante eines feststehenden, mit der Bodenplatte verbundenen Abschnitts der zweiten Stirnseitenwand gebildet ist.

Auch sollte vorzugsweise die Schwenkachse der Rückseitenwand an der oberen Kante eines feststehenden, mit der Bodenplatte verbundenen Abschnitts der Rückseitenwand durch entsprechende Teile gebildet sein .

Um den Behälter während des Transports in seinem aufgeklappten Zustand fest verschließen zu können, sind die jeweiligen Türflügel jeweils mit der Bodenplatte einerseits und mit dem Deckel andererseits durch mindestens eine Verriegelung verriegelbar. In einer einfachen Form wird diese Verriegelung durch zwei Riegel, oben und unten an der Tür, gebildet, die in die Bodenplatte bzw. den Deckel eingreifen.

Auch kann eine den Behälter versteifende Verriegelung vorgesehen werden, die die Bodenplatte gegen den Deckel verspannt. Eine solche Verriegelung kann durch einen schwenkbar an dem Türflügel gehaltenen Schwenkarm gebildet werden .

Ein solcher Schwenkarm greift dann bevorzugt mit seinen Enden in jeweils eine Verriegelungsnase an der Bodenplatte und an dem Deckel ein.

Um diesen Schwenkarm konstruktiv einfach zu gestalten, sollte der Schwenkpunkt des Schwenkarms etwa in der halben Höhe des Türflügels angeordnet sein.

Wie bereits eingangs erwähnt, ist es ein unumgängliches Erfordernis, dass ein solcher Transport- und Vorratsbehälter auch im zusammengeklappten Zustand das Grundflächenmaß, das durch die Bodenplatte vorgegeben ist, in Projektion auf die Bodenplatte nicht übersteigt. Dies ist dann nicht gegeben, wenn die Höhe der Rückseitenwand, die umgeklappt wird, geringer ist als die Breite des Deckels. In einem solchen Fall steht dann der auf die Außenseite der Rückseitenwand geschwenkte Deckel mit seinem Rand über die Rückseitenwand, und zwar an der Seite der Rückseitenwand, an der sich das Scharnier befindet, vor. Hierdurch wird das Grundflächenmaß durch den vorstehenden Teil des Deckels überschritten. Um diesen Zustand zu vermeiden, wird die Schwenkachse zwischen Rückseitenwand und Deckel durch mindestens ein entsprechendes Scharnier gebildet, das dem Deckel zugeordnet ist, und dieses Scharnier mit dem Deckel wird in einer Führungsanordnung an der Rückseitenwand so gehalten, dass das Scharnier von der zugeordneten Längskante der Rückseitenwand beabstandbar ist. Das bedeutet, dass mit einer solchen Anordnung der auf die Außenseite der Rückenwand geklappte Deckel so verschoben werden kann, dass der Rand des über das Grundflächenmaß vorstehende Bereichs des Deckels mit der Kante der Bodenplatte abschließt.

Eine solche Führungsanordnung kann durch zwei Stäbe, die jeweils in einer der Rückseitenwand zugeordneten Hülse geführt sind, gebildet sein.

Die zwei Stäbe können dabei durch die freien Enden eines U-förmigen Bügels gebildet sein, wobei das die beiden Enden verbindende Querteil des U-förmigen Bügels dem Deckel zugeordnet ist.

Es besteht dabei auch die Möglichkeit, den Deckel in zwei Teile zu unterteilen, die mit einem Scharnier verbunden sind, so dass der über das Grundmaß vorstehende Teil des Deckels im zusammengeklappten Zustand nach innen auf den anderen Deckelteil geklappt werden kann. Dadurch erhöht sich allerdings die Höhe des zusammengeklappten Transport- und Vorratsbehälters um die Dicke des umgeklappten Deckelteils.

Um eine stabile Verbindung zwischen den Türflügeln und den zugeordneten Stirnseitenwänden zu schaffen, wird die jeweilige schwenkbare Verbindung zwischen der ersten Stirnseitenwand und dem ersten Türflügel und zwischen der zweiten Stirnseitenwand und dem zweiten Türflügel durch eine rohrförmige Anordnung gebildet, mit einem dickeren Rohrabschnitt, der dem Türflügel zugeordnet ist, und einem dünneren Rohrabschnitt, der der Stirnseitenwand zugeordnet ist. Der dünne Rohrabschnitt, der der Stirnseitenwand zugeordnet ist, ist nur an seinem oberen und unteren Ende gehalten, so dass sich der dicke Rohrabschnitt mit dem daran befestigten Türflügel frei um den dünnen Rohrabschnitt drehen kann.

Um die Stabilität des Behälters noch zu erhöhen, können in den Eckenbereichen der Bodenplatte und der Seitenwände, der Rückwand und der Türflügel Verstärkungsplatten angeordnet werden.

Weiterhin ist es bevorzugt, die Länge des dickeren Rohrabschnitts so zu wählen, dass sie geringer ist als die Höhe der Seitenkante des Türflügels bzw. der Stirnseitenwand; dadurch kann der Türflügel angehoben und wieder abgesenkt werden, um ihn beispielsweise aus entsprechenden Verriegelungsteilen zu lösen oder wieder mit solchen Verriegelungsteilen in Eingriff zu bringen. Falls der Behälter die vorstehend angeführten Verstärkungsplatten aufweist, sollte der dicke Rohrabschnitt eine Länge haben, die der Länge der Seitenkante der Stirnseitenwand entspricht minus der Höhe dieser Verstärkungsplatten, so dass der dicke Rohrabschnitt des Türflügels oberhalb der Verstärkungsplatte angehoben werden kann. Dadurch kann zum Beispiel der Türflügel aus einer Verriegelung mit der Verstärkungsplatte gelöst werden.

Um Behälter sicher übereinander stapeln zu können, sie aber auch mit Gabelstaplern erfassen zu können, sind auf der Unterseite der Bodenplatte Fußteile ausgebildet, die sich auf der Innenseite eines auf der Außenseite des Deckels ausgebildeten Rands, bei übereinander gestapelten Behältern, anlegen; hierbei reicht eine Randhöhe von ein paar Millimetern aus.

Weitere Einzelheiten und Merkmale der Erfindung ergeben sich aus der nachfolgenden Beschreibung eines Ausführungsbeispiels anhand der Zeichnungen. In der Zeichnung zeigt
- Figur 1: eine schematische Zeichnung eines Behälters gemäß der Erfindung im aufgeklappten Zustand, in der die verschiedenen, schwenkbaren Zuordnungen der einzelnen Teile durch Schwenkachsen und Schwenkpfeile angedeutet sind,
- Figur 2: eine schematische Ansicht auf den Behälter der Figur 1 aus Richtung des Sichtpfeils 2 in Figur 1, wenn der Behälter zusammengeklappt ist, um die Anordnung der einzelnen Teile des Behälters zu zeigen,
- Figur 3A: eine schematische Ansicht auf den Behälter der Figur 1 aus Richtung des Sichtpfeils IIIA, wobei allerdings nur die Bodenplatte mit der Rückseitenwand und dem Deckel gezeigt ist, und der Deckel in Projektion auf die Bodenplatte über deren Rand vorsteht,
- Figur 3B: eine der Figur 3A entsprechende Darstellung, allerdings mit verschobenem Deckel,
- Figur 4: eine Draufsicht auf die Rückseitenwand und dem damit verbundenen Deckel, wobei der Deckel nur zum Teil zu sehen ist,
- Figur 5: die rechte Seite des Behälters der Figur 1 in einer leicht vergrößerten Darstellung, um die Verbindung zwischen der Stirnseitenwand und dem einen Türflügel zu zeigen, und
- Figur 6: drei zusammengeklappte Behälter, wie sie auch in Figur 2 zu sehen sind, in einer übereinander gestapelten Anordnung.

Der Transportbehälter, wie er in den Figuren, insbesondere in der Figur 1, in einer perspektivischen, schematischen Darstellung gezeigt ist, weist eine Bodenplatte 1, eine erste Stirnseitenwand 2, eine zweite Stirnseitenwand 3, eine Rückseitenwand 4, einen ersten und einen zweiten Türflügel 5, 6 sowie einen Deckel 7 auf. Die Bodenplatte 1 besitzt an der Unterseite jeweils in den Ecken Füße 8 derart, dass die Bodenplatte 1 mit einem ausreichenden Abstand über einem Boden gehalten wird, um den Transport- und Vorratsbehälter mit einem fahrbaren Stapler aufzunehmen und absetzen zu können.

Um den Transport- und Vorratsbehälter, wie er in Figur 1 zu sehen ist, zusammenklappen zu können, sind die jeweiligen, vorstehend aufgeführten Teile des Behälters mit Scharnieren wie folgt gehalten. Der in Figur 1 rechte, erste Türflügel 5 ist mit einem Scharnier 9 in Richtung des Schwenkpfeils 10 bzw. 11 schwenkbar derart, dass der erste Türflügel 5 flächig auf der Innenseite der ersten Stirnseitenwand 2 aufgelegt werden kann. Eine spezielle Scharnieranordnung, um den Türflügel 5 an der Stirnseitenwand 2 zu verschwenken, ist in Figur 5 gezeigt und wird noch nachfolgend erläutert.

Es ist darauf hinzuweisen, dass, soweit in den Figuren von Scharnieren gesprochen wird, in den Figuren lediglich die entsprechenden Schwenkachsen gezeigt sind

Weiterhin ist der in Figur 1 linke, zweite Türflügel 6 mit der zweiten Stirnseitenwand 3 um ein Scharnier 12 in Richtung des Schwenkteils 13 bzw. Schwenkpfeil 14 so schwenkbar, das auch dieser Türflügel 6, entsprechend dem Türflügel 5, auf der Innenseite der zweiten Stirnseitenwand 3 zur Anlage gebracht werden kann.

Die erste Stirnseitenwand 2 ist um ein Scharnier 15 in Richtung des Schwenkpfeils 16 bzw. des Schwenkpfeils 17 zur Bodenplatte 1 hin schwenkbar. Entsprechendes gilt auch für die zweite Stirnseitenwand 3, die um eine Schwenkachse 18 in Richtung des Schwenkpfeils 19 bzw. 20 schwenkbar ist. Wie anhand der Figur 1 zu erkennen ist, liegt das Scharnier 18 mit seiner Achse höher oberhalb der Bodenplatte 1 als das Scharnier 15 der ersten Stirnseitenwand. Dies wird durch einen entsprechenden Randstreifen 21 bzw. 22 erreicht, der einen Teil der jeweiligen Stirnseitenwand bildet und fest mit der Bodenplatte 1 verbunden ist. Wie noch anhand der weiteren Beschreibung ersichtlich werden wird, kann der Randstreifen 21, der der ersten Stirnseitenwand 2 zugeordnet ist, entfallen, wenn das Scharnier 15 entsprechend ausgebildet wird.

Schließlich ist die Rückseitenwand 4 an der Bodenplatte 1 bzw. an einem Randstreifen 23, der fest mit der Bodenplatte 1 verbunden ist und einen Teil der Rückseitenwand 4 bildet, über ein Scharnier 24, das um die Schwenkachse 25 schwenkbar ist, gehalten. Der Deckel 7 ist an dem oberen Rand der Rückseitenwand 4 mittels eines Scharniers 26 verbunden, das in Richtung des Schwenkpfeils 27 um 270° nach außen derart geschwenkt werden kann, dass sich der Deckel 7 mit seiner Außenseite auf die Außenseite der Rückseitenwand 4 auflegt.

Um den Transportbehälter der Figur 1 zusammenzuklappen, werden zunächst die beiden Türflügel 5, 6 entriegelt. Jedem Türflügel 5, 6 kann eine Verriegelung zugeordnet sein, die beispielsweise durch einen Schwenkarm, der in seiner Mitte und in der Mitte der Höhe des Türflügels 5, 6 um einen Drehpunkt gehalten ist, ausgeführt sein, und die jeweiligen hakenförmigen Enden eines solchen Schwenkarms können in Haltevorsprünge, die der Bodenplatte 1 einerseits und dem Deckel 7 andererseits zugeordnet sind, verriegelbar sein. Zum Lösen der Verriegelung werden die beiden Schwenkarme in die jeweiligen Stellungen, wie sie in Figur 1 zu sehen sind, geschwenkt.

In Figur 1 ist eine Verriegelung dargestellt, bei der im Bereich der vorderen Kante des Deckels 7 zwei seitliche Verriegelungsschieber 28 angeordnet sind, die sich an entsprechenden Haltevorsprüngen 30, die an den Seitenwänden befestigt sind, verriegeln. Wenn der Deckel 7 an den Seitenwänden verriegelt ist, werden gleichzeitig die beiden Türflügel 5, 6 über den Deckel 7 verriegelt, wozu beispielsweise an der Vorderkante des Deckels Laschen vorgesehen werden können, die die Türflügel 5, 6 außen übergreifen.

Nachdem die Verriegelungen gelöst sind, wird zunächst der rechte, erste Türflügel 5 auf die Innenseite der ersten Stirnseitenwand 2 geschwenkt. Danach wird die Stirnseitenwand 2 um das Scharnier 15 herum, mit dem darunterliegenden ersten Türflügel 5, zur Bodenplatte 1 hin geschwenkt und auf die Bodenplatte 1 aufgelegt. Diese Anordnung von Bodenplatte 1, erstem Türflügel 5 und erster Stirnseitenwand 2 ist in Figur 2 zu sehen. Danach wird auch der linke, zweite Türflügel 6 auf die Innenseite der zweiten Stirnseitenwand 3 geschwenkt, wonach die zweite Stirnseitenwand 3 um das Scharnier 18 herum zur Bodenplatte 1 hin geschwenkt wird. Dadurch gelangt der an der zweiten Stirnseitenwand 3 innen anliegende zweite Türflügel 6 auf der ersten Stirnseitenwand 2 zur Auflage, mit der sich darüber befindlichen zweiten Stirnseitenwand 3. Dann wird der Deckel 7 um das Scharnier 26 auf die Außenseite der Rückseitenwand 4 geschwenkt und dann wird anschließend die Rückseitenwand 4 zusammen mit dem außen aufliegenden Deckel 7 um das Scharnier 24 in Richtung der Bodenplatte 1 geschwenkt. Die Rückseitenwand 4 kommt dadurch auf der zweiten Stirnseitenwand 3 zur Anlage, während der Deckel 7 oberhalb der Rückseitenwand 4 liegt. Dadurch ergibt sich ein zusammengeklappter Zustand des Transport- und Vorratsbehälters, wie er in Figur 2 zu sehen ist. Es ist anzumerken, dass die Lage der einzelnen Flächenteile des Transportbehälters der Figur 1 in Figur 2, zur besseren Darstellung, als dünne Linien, mit jeweiligen Abständen dazwischen, dargestellt sind; allerdings sollte verständlich werden, dass die einzelnen Teile vorzugsweise flächig aufeinanderliegen, um eine möglichst geringe Bauhöhe des Behälters in seinem zusammengeklappten Zustand zu erreichen. Die Bauhöhe des Behälters kann, verglichen mit seinem aufgeklappten Zustand, wie er in Figur 1 gezeigt ist, auf etwa ein Drittel seiner Höhe im zusammengeklappten Zustand verringert werden.

In Figur 3 nun ist die Bodenplatte 1 des Behälters aus Richtung des Sichtpfeils IIIA in Figur 1 mit dem Randstreifen 23, der nach innen umgeklappten Rückseitenwand 4 und dem außen auf die Rückseitenwand 4 geklappten Deckel 7 dargestellt. Anhand der Figur 3A ist zu erkennen, dass bei gleichen Abmessungen der Breite der Bodenplatte 1 und der Höhe der Rückseitenwand 4 einschließlich des Randstreifens 23 dann, wenn der Deckel 7, der eine Breite entsprechend der Bodenplatte 1 aufweist, umgeklappt auf der Rückseitenwand 4 aufliegt, der Deckel 7 außen über die Bodenplatte 1 vorsteht. Dies kommt daher, dass die Rückseitenwand 4, aufgrund des Randstreifens 23, kürzer ist als die entsprechende Abmessung des Deckels 7. Andererseits wird der Randstreifen 23 der Rückseitenwand 4 benötigt, um die Rückseitenwand 4 in eine Ebene oberhalb der beiden Stirnseitenwände 3 und 4 mit den daran verbundenen Türflügeln 5 und 6 bringen zu können, wie die Figur 2 zeigt und vorstehend erläutert ist. Da ein solcher über die Grundfläche der Bodenplatte 1 überstehender Deckel 7 aufgrund von Transport- und Raumvorgaben nicht akzeptierbar ist, ist der Deckel 7, relativ zu der Rückseitenwand 4, in Richtung des Pfeils 43 verschiebbar gehalten, und zwar im Bereich der Schwenkachse 26, so dass der Deckel 7 in eine solche Position verschoben werden kann, in der seine freie Kante 31 mit dem Rand der Bodenplatte 1 bzw. unmittelbar oberhalb des Randstreifens 23 abschließt. Dadurch wird auch im zusammengeklappten Zustand des Transportbehälters dessen Grundflächenmaß, vorgegeben durch die Bodenplatte 1, nicht überschritten.

Um eine solche Verschiebung des Deckels 7 zu ermöglichen, zeigt Figur 4 eine Ausführungsmöglichkeit, bei der der Deckel 7 bzw. dessen Scharnier 26 an einem U-förmigen Bügel 32 gehalten ist. Die beiden freien Schenkel 33 des U-förmigen Bügels 32 sind in Hülsenteilen 34, die fest an der Rückseitenwand 4 befestigt ist, geführt. Durch diese Führung bzw. die entsprechende größere Länge der freien Schenkel 33 des U-förmigen Bügels 32 über die Länge der Hülsen 34 hinaus, kann der Deckel 7 in Richtung des Pfeils 43 verschoben werden, bis die verdickten Enden der Schenkel 33 des Bügels 32 an den Stirnseiten der Hülsen 34 zur Anlage gelangen.

Die Verschiebung des Deckels 7 relativ zu der Rückseitenwand 4 kann auch in anderer Weise gelöst werden; allerdings sollte der Verschiebemechanismus möglichst flach gehalten werden, um die Bauhöhe des Transportbehälters in zusammengeklapptem Zustand nicht zu stark zu erhöhen.

In Figur 5 ist die Scharnierverbindung 9 zwischen der rechten, ersten Seitenwand 2 und dem rechten, ersten Türflügel 5 gezeigt. Diese Scharnierverbindung ist durch ein dünnes Rohr oder einen dünnen Stab 35 und ein darübergeschobenes dickes Rohr 36 gebildet. Der dünne Stab 35 ist Teil der ersten Stirnseitenwand 2 und ist zwischen einer oberen Leiste 37 und einer unteren Leiste 38 an seinen Stirnenden gehalten. Zwischen dem dünnen Stab 35 und der Wandplatte der Stirnseitenwand 2 ist ein kleiner Spalt 39 belassen, um die Drehung des dicken Rohrs 36 nicht zu behindern. An dem dicken Rohr 36 ist der Türflügel 5 befestigt, so dass der Türflügel 5 mit dem um dünnen Stab 35 geführten Rohr 36 so schwenkbar ist, wie dies vorstehend anhand der Figur 1 erläutert ist. In Figur 5 ist auch zu erkennen, dass das Rohr 36 kürzer ist als der Stab 35, und zwar um eine Länge, die der Höhe von Verstärkungsplatten 40 entspricht, die den unteren Eckbereich des Transportbehälters aussteifen und fest mit der Bodenplatte 1 verbunden sind. Um den Türflügel 5 zu schwenken, können Verriegelungsteile vorgesehen werden, die sich erst dann aus einem entsprechenden Eingriff lösen, wenn der Türflügel 5, vor einer Schwenkbewegung, nach oben in Richtung des Pfeils 41 angehoben wird. Solche Verriegelungsteile können unmittelbar im Bereich der Verstärkungsplatten 40 vorgesehen werden, oder aber zwischen dem unteren Rand des Türflügels 5 und der Bodenplatte 1.

Anhand der Figur 2 ist zu sehen, dass der Deckel 7 einen hochstehenden Rand, oder Randteile, mit dem Bezugszeichen 42 bezeichnet, aufweist. Dieser Rand 42 dient dazu, wie in Figur 6 dargestellt ist, einzelne Transportbehälter, insbesondere in ihrem zusammengeklappten Zustand, übereinandergestapelt so anzuordnen, dass sie sich nicht zueinander verrücken können. Aufgrund dieses Rands 42 können aber auch sowohl zusammengeklappte Transportbehälter als auch Transportbehälter, die aufgeklappt sind, und auch mit Gegenständen befüllt sind, übereinandergestapelt werden. Anhand der Figur 6 ist auch zu sehen, dass etwa drei der zusammengeklappten Transportbehälter den Raum eines aufgeklappten Transportbehälters einnehmen.

Wesentlich für den Transportbehälter, der hier in Rede stehenden Art, wie er vorstehend beschrieben ist, ist das Prinzip, wie sich seine einzelnen Teile so zusammenklappen lassen, dass sie platzsparend, das Grundmaß nicht überschreiten, aber auch im aufgeklappten Zustand sehr stabil sind und sich insbesondere auch dazu eignen, aus Metall hergestellt zu werden.

## Patentansprüche

1. Transport- und Vorratsbehälter zum Transportieren und Bereitstellen von Gegenständen, insbesondere von Kraftfahrzeugzubehörteilen im Bereich von Montagebändern, der eine Bodenplatte, eine erste Stirnseitenwand und eine gegenüberliegende zweite Stirnseitenwand, eine Rückseitenwand, eine der Rückseitenwand gegenüberliegende Vorderseitenwand und einen der Bodenplatte gegenüberliegenden, schwenkbar befestigten Deckel aufweist, wobei der Behälter im leeren Zustand in seinen Außenabmessungen durch zumindest teilweises Verschwenken der Wände zueinander verkleinerbar ist, wozu Bodenplatte und Wände und Wände mit Wänden durch Scharniere verbunden sind,
**dadurch gekennzeichnet,**
**dass** die Vorderseitenwand, einen ersten und zweiten Türflügel (5, 6) bildend, unterteilt ist,
**dass** der erste Türflügel (5) mit der senkrecht verlaufenden Seitenkante der ersten Stirnseitenwand (2) schwenkbar so gehalten ist, dass sich der erste Türflügel (5) auf die Innenseite der ersten Stirnseitenwand (2) auflegt,
**dass** die erste Stirnseitenwand (2) an der zugeordneten Stirnseite der Bodenplatte (1) so schwenkbar gehalten ist, dass diese erste Stirnseitenwand (2) mit dem innen aufliegenden ersten Türflügel (5) zu der Bodenplatte (1) schwenkbar ist derart, dass der erste Türflügel (5) an der Bodenplatte (1) zur Auflage gelangt,
**dass** der zweite Türflügel (6) mit der senkrecht verlaufenden Seitenkante der zweiten Stirnseitenwand (3) schwenkbar so gehalten ist, dass sich dieser zweite Türflügel (6) auf die Innenseite der zweiten Stirnseitenwand (3) auflegt,
**dass** die zweite Stirnseitenwand (3) an der zugeordneten Stirnseite der Bodenplatte (1) so schwenkbar, mit der Schwenkachse (18) entsprechend oberhalb der Ebene der Bodenplatte (1) liegend, gehalten ist, dass diese zweite Stirnseitenwand (3) mit dem innen aufliegenden zweiten Türflügel (6) zu der Bodenplatte (1) schwenkbar ist derart, dass der zweite Türflügel (6) auf der Außenseite der ersten Stirnseitenwand (2) zur Auflage gelangt,
**dass** der Deckel (7) so schwenkbar an der oberen Längskante der Rückseitenwand (4) gehalten ist, dass der Deckel (7) mit seiner Außenseite auf die Außenseite der Rückseitenwand (4) zur Auflage bringbar ist,
**dass** die Rückseitenwand (4) an der zugeordneten Längsseite der Bodenplatte (1) so schwenkbar, mit der Schwenkachse (24) entsprechend oberhalb der Ebene der Bodenplatte (1) liegend, gehalten ist, dass diese Rückseitenwand (4) mit dem außen aufliegenden Deckel (7) zu der Bodenplatte (1) schwenkbar ist derart, dass die Innenseite der Rückseitenwand (4) auf der Außenseite der zweiten Stirnseitenwand (3) zur Auflage gelangt.

2. Transport- und Vorratsbehälter nach Anspruch 1, **dadurch gekennzeichnet, dass** die Schwenkachse (15) zwischen der Bodenplatte (1) und der ersten Stirnseitenwand (2) derart in einem Abstand oberhalb der Ebene der Bodenplatte (1) liegt, dass sich der erste Türflügel (5) flächig auf die Bodenplatte (1) auflegt.

3. Transport- und Vorratsbehälter nach Anspruch 1 oder 2, **dadurch gekennzeichnet, dass** die Schwenkachse (18) zwischen der Bodenplatte (1) und der zweiten Stirnseitenwand (3) in einem Abstand oberhalb der Ebene der Bodenplatte (1) liegt, der etwa der Summe der Dicke der ersten Stirnseitenwand (2) und des ersten Türflügels (5) entspricht.

4. Transport- und Vorratsbehälter nach einem der Ansprüche 1 bis 3, **dadurch gekennzeichnet, dass** die Schwenkachse (24) zwischen der Bodenplatte (1) und der Rückseitenwand (4) in einem Abstand oberhalb der Ebene der Bodenplatte (1) liegt, der etwa der Summe der Dicke der ersten Stirnseitenwand (2) und des ersten Türflügels (5) und der Dicke der zweiten Stirnseitenwand (3) und des zweiten Türflügels (6) entspricht.

5. Transport- und Vorratsbehälter nach einem der Ansprüche 2 bis 4, **dadurch gekennzeichnet, dass** die Schwenkachse (15) der ersten Stirnseitenwand (2) an der oberen Kante eines feststehenden, mit der Bodenplatte (1) verbundenen Abschnitts (21) der ersten Stirnseitenwand (2) gebildet ist.

6. Transport- und Vorratsbehälter nach einem der Ansprüche 3 bis 5, **dadurch gekennzeichnet, dass** die Schwenkachse (18) der zweiten Stirnseitenwand (3) an der oberen Kante eines feststehenden, mit der Bodenplatte (1) verbundenen Abschnitts (22) der zweiten Stirnseitenwand (3) gebildet ist.

7. Transport- und Vorratsbehälter nach einem der Ansprüche 3 bis 6, **dadurch gekennzeichnet, dass** die Schwenkachse (24) der Rückseitenwand (4) an der oberen Kante eines feststehenden, mit der Bodenplatte (1) verbundenen Abschnitts (23) der Rückseitenwand (4) gebildet ist.

8. Transport- und Vorratsbehälter nach einem der Ansprüche 1 bis 7, **dadurch gekennzeichnet, dass** jeder Türflügel (5, 6) im aufgestellten Zustand des Behälters jeweils mit der Bodenplatte (1) einerseits und mit dem Deckel (7) andererseits durch mindestens eine Verriegelung verriegelbar ist.

9. Transport- und Vorratsbehälter nach Anspruch 8, **dadurch gekennzeichnet, dass** durch die Verriegelung die Bodenplatte (1) gegen den Deckel (7) verspannt ist.

10. Transport- und Vorratsbehälter nach Anspruch 8 oder 9, **dadurch gekennzeichnet, dass** die Verriegelung durch einen an dem Türflügel (5; 6) schwenkbar gehaltenen Schwenkarm (28) gebildet ist.

11. Transport- und Vorratsbehälter nach Anspruch 10, **dadurch gekennzeichnet, dass** der Schwenkarm mit seinen Enden in jeweils eine Verriegelungsnase an der Bodenplatte (1) und an dem Deckel (7) eingreift.

12. Transport- und Vorratsbehälter nach Anspruch 10 oder 11, **dadurch gekennzeichnet, dass** der Schwenkpunkt des Schwenkarms etwa in der halben Höhe des Türflügels (5; 6) angeordnet ist.

13. Transport- und Vorratsbehälter nach einem der Ansprüche 1 bis 12, **dadurch gekennzeichnet, dass** die Schwenkachse (26) zwischen Rückseitenwand (4) und Deckel (7) durch mindestens ein entsprechendes Scharnier gebildet ist, das dem Deckel (7) zugeordnet ist, und dieses Scharnier (26) mit dem Deckel (7) in einer Führungsanordnung (32, 33, 34) an der Rückseitenwand (4) so gehalten ist, dass das Scharnier (26) von der zugeordneten Längskante der Rückseitenwand (4) beabstandbar ist.

14. Transport- und Vorratsbehälter nach Anspruch 13, **dadurch gekennzeichnet, dass** der Abstand des Scharniers (26) von der zugeordneten Kante der Rückseitenwand (4) so wählbar ist, dass der Deckel (7) in Projektion oberhalb der Bodenplatte (1) deckungsgleich positionierbar ist.

15. Transport- und Vorratsbehälter nach Anspruch 13 oder Anspruch 14, **dadurch gekennzeichnet, dass** die Führungsanordnung (32, 33, 34) durch zwei Stäbe (33), die jeweils in einer der Rückseitenwand (4) zugeordneten Hülse (34) geführt sind, gebildet ist.

16. Transport- und Vorratsbehälter nach Anspruch 15, **dadurch gekennzeichnet, dass** die zwei Stäbe (33) durch die freien Enden eines U-förmigen Bügels (32) gebildet sind, wobei das die beiden Enden (33) verbindende Querteil des U-förmigen Bügels (32) dem Deckel (7) zugeordnet ist.

17. Transport- und Vorratsbehälter nach einem der Ansprüche 1 bis 16, **dadurch gekennzeichnet, dass** die jeweilige schwenkbare Verbindung (9; 12) zwischen der ersten Stirnseitenwand (2) und des ersten Türflügels (5) und zwischen der zweiten Stirnseitenwand (3) und des zweiten Türflügels (6) durch eine rohrförmige Anordnung (35, 36) gebildet ist, mit einem dickeren Rohrabschnitt (36), der dem Türflügel (5; 6) zugeordnet ist, und einem dünneren Rohrabschnitt (35), der der Stirnseitenwand (2; 3) zugeordnet ist.

18. Transport- und Vorratsbehälter nach einem der Ansprüche 1 bis 17, **dadurch gekennzeichnet, dass** in den Eckenbereichen der Bodenplatte (1) und der Stirnseitenwände (2; 3), der Rückseitenwand (4) und/oder der Türflügel (5, 6) Verstärkungsplatten (40) angeordnet sind.

19. Transport- und Vorratsbehälter nach Anspruch 17 und Anspruch 18, **dadurch gekennzeichnet, dass** der dickere Rohrabschnitt (36) eine Länge aufweist, die der Höhe der Seitenkante des Türflügels (5; 6) bzw. der Stirnseitenwand (2; 3) minus der Höhe der Verstärkungsplatte (40) entspricht.

20. Transport- und Vorratsbehälter nach Anspruch 19, **dadurch gekennzeichnet, dass** zum Verschwenken des Türflügels (5; 6) zur Innenseite der Stirnseitenwand (2; 3) hin der Türflügel (5; 6) in der rohrförmigen Anordnung (35, 36) anhebbar ist, so dass die Unterkante des Türflügels (5; 6) oberhalb der Verstärkungsplatte (40) gelangt.

21. Transport- und Vorratsbehälter nach Anspruch 20, **dadurch gekennzeichnet, dass** mit dem Anheben des Türflügels (5; 6) der Türflügel (5; 6) aus einer Verriegelung gelöst wird.

22. Transport- und Vorratsbehälter nach Anspruch 21, **dadurch gekennzeichnet, dass** der Türflügel (5; 6) aus einer Verriegelung mit der Verstärkungsplatte (40) gelöst wird.

23. Transport- und Vorratsbehälter nach Anspruch 21, **dadurch gekennzeichnet, dass** der Türflügel (5; 6) aus einer Verriegelung mit der Bodenplatte (1) gelöst wird.

24. Transport- und Vorratsbehälter nach Anspruch 23, **dadurch gekennzeichnet, dass** die Verriegelung durch einen Stift, der in eine entsprechende Bohrung eingreift, gebildet ist.

25. Transport- und Vorratsbehälter nach einem der Ansprüche 1 bis 24, **dadurch gekennzeichnet, dass** der Deckel (7) in zwei Deckelteile in Längsrichtung unterteilt ist, wobei die beiden Deckelteile mit einem Scharnier schwenkbar zueianander derart gehalten sind, dass das eine Deckelteil auf das andere Dekkelteil schwenkbar ist.

26. Transport- und Vorratsbehälter nach einem der Ansprüche 1 bis 25, **dadurch gekennzeichnet, dass** auf der Unterseite der Bodenplatte (1) Fußteile (8) ausgebildet sind, die sich auf der Innenseite eines auf der Außenseite des Dekkels (7) ausgebildeten Rands (42) bei übereinander gestapelten Behältern anlegen.

27. Transport- und Vorratsbehälter nach einem der Ansprüche 1 bis 26, **dadurch gekennzeichnet, dass** zumindest die Bodenplatte (1), die Stirnseitenwände (2, 3), die Rückseitenwand (4) und der Deckel (7) aus Metallplatten gebildet sind.

28. Transport- und Vorratsbehälter nach einem der Ansprüche 1 bis 7, **dadurch gekennzeichnet, dass** der Deckel (7) im aufgestellten Zustand des Behälters Verriegelungen (28) aufweist, die an den Stirnseitenwänden (2, 3) verriegelbar (30) sind.

29. Transport- und Vorratsbehälter nach Anspruch 28, **dadurch gekennzeichnet, dass** mit dem Deckel (7) die Türflügel (5, 6) verriegelt werden.

## Claims

1. A transport and storage container for transporting and providing articles, particularly vehicle accessories in the area of assembly lines, which comprises a base plate, a first face wall and a second opposing face wall, a rear side wall, a front side wall opposite to the rear side wall, and a pivotably fastened lid opposite to the base plate, the container in its empty state being reducible in size in its outer dimensions by at least partly pivoting the walls relative to one another, to which end base plate and walls and walls with walls are connected by means of hinges,
**characterized in**
**that** the front side wall is subdivided to form a first and second door leaf (5, 6),
**that** the first door leaf (5) is retained with the vertically extending side edge of the first face wall (2) to be pivotable in such a manner that the first door leaf (5) comes to rest on the inside of the first face wall (2),
**that** the first face wall (2) is retained on the associated face of the base plate (1) to be pivotable in such a manner that said first face wall (2) is pivotable with the inwardly resting first door leaf (5) relative to the base plate (1) such that the first door leaf (5) comes to rest on the base plate (1),
**that** the second door leaf (6) is retained with the vertically extending side edge of the second face wall (3) to be pivotable in such a manner that said second door leaf (6) comes to rest on the inside of the second face wall (3),
**that** the second face wall (3) is retained on the associated face of the base plate (1), with the pivot axis (18) lying in a corresponding way above the plane of the base plate (1), to be pivotable such that said second face wall (3) is pivotable with the internally resting second door leaf (6) relative to the base plate (1) such that the second door leaf (6) comes to rest on the outside of the first face wall (2),
**that** the lid (7) is retained to be pivotable on the upper longitudinal edge of the rear side wall (4) so that the lid (7) with its outside can be made to rest on the outside of the rear side wall (4),
**that** the rear side wall (4) is retained on the associated longitudinal side of the base plate (1), with the pivot axis (24) lying in a corresponding manner above the plane of the base plate (1), to be pivotable such that said rear side wall (4) is pivotable with the externally resting lid (7) relative to the base plate (1) so that the inside of the rear side wall (4) comes to rest on the outside of the second face wall (3).

2. The transport and storage container according to claim 1, **characterized in that** the pivot axis (15) between the base plate (1) and the first face wall (2) is positioned at a distance above the plane of the base plate (1) such that the first door leaf (5) comes to lie flat on the base plate (1).

3. The transport and storage container according to claim 1 or 2, **characterized in that** the pivot axis (18) between the base plate (1) and the second face wall (3) is positioned at a distance above the plane of the base plate (1), said distance approximately corresponding to the sum of the thickness of the first face wall (2) and of the first door leaf (5).

4. The transport and storage container according to any one of claims 1 to 3, **characterized in that** the pivot axis (24) between the base plate (1) and the rear side wall (4) is positioned at a distance above the plane of the base plate (1), said distance approximately corresponding to the sum of the thickness of the first face wall (2) and the first door leaf (5) and the thickness of the second face wall (3) and the second door leaf (6).

5. The transport and storage container according to any one of claims 2 to 4, **characterized in that** the pivot axis (15) of the first face wall (2) is formed on the upper edge of a stationary section (21) of the first face wall (3), said section (21) being connected to the base plate (1).

6. The transport and storage container according to any one of claims 3 to 5, **characterized in that** the pivot axis (18) of the second face wall (3) is formed on the upper edge of a stationary section (22) of the second face wall (3), said section (22) being connected to the base plate (1).

7. The transport and storage container according to any one of claims 3 to 6, **characterized in that** the pivot axis (24) of the rear side wall (4) is formed on the upper edge of a stationary section (23) of the rear side wall (4), said section (23) being connected to the base plate (1).

8. The transport and storage container according to any one of claims 1 to 7, **characterized in that** each door leaf (5, 6) in the erected state of the container is lockable to the base plate (1) on the one hand and to the lid (7) on the other hand by means of at least one lock.

9. The transport and storage container according to claim 8, **characterized in that** through the lock the base plate (1) is clamped against the lid (7).

10. The transport and storage container according to claim 8 or 9, **characterized in that** the lock is formed by a pivot arm (28) which is pivotably retained on the door leaf (5; 6).

11. The transport and storage container according to claim 10, **characterized in that** the pivot arm engages with its ends into a locking nose on the base plate (1) and on the lid (7), respectively.

12. The transport and storage container according to claim 10 or 11, **characterized in that** the pivot point of the pivot arm is arranged approximately at half the height of the door leaf (5; 6).

13. The transport and storage container according to any one of claims 1 to 12, **characterized in that** the pivot axis (26) between rear side wall (4) and lid (7) is formed by at least one associated hinge assigned to the lid (7), and said hinge (26) is retained with the lid (7) in a guide assembly (32, 33, 34) on the rear side wall (4) such that the hinge (26) can be spaced apart from the associated longitudinal edge of the rear side wall (4).

14. The transport and storage container according to claim 13, **characterized in that** the distance of the hinge (26) from the associated edge of the rear side wall (4) can be chosen such that the lid (7), in a projection above the bottom plate (1), can be positioned congruently.

15. The transport and storage container according to claim 13 or claim 14, **characterized in that** the guide assembly (32, 33, 34) is formed by two bars (33), each being guided in a sleeve (34) assigned to the rear side wall (4).

16. The transport and storage container according to claim 15, **characterized in that** the two bars (33) are formed by the free ends of a U-shaped bracket (32), the transverse member of the U-shaped bracket (32), which connects the two ends (33), being assigned to the lid (7).

17. The transport and storage container according to any one of claims 1 to 16, **characterized in that** the respective pivotable connection (9; 12) between the first face wall (2) and the first door leaf (5) and between the second face wall (3) and the second door leaf (6) is formed by a tubular assembly (35, 36), with a thicker tube section (36) being assigned to the door leaf (5; 6), and a thinner tube section (35) assigned to the face wall (2; 3).

18. The transport and storage container according to any one of claims 1 to 17, **characterized in that** reinforcement plates (40) are arranged in the corner portions of the base plate (1) and the face walls (2; 3), the rear side wall (4) and/or the door leaf (5, 6).

19. The transport and storage container according to claim 17 and claim 18, **characterized in that** the thicker tube section (36) has a length corresponding to the height of the side edge of the door leaf (5; 6) and the face wall (2; 3), respectively, minus the height of the reinforcement plate (40).

20. The transport and storage container according to claim 19, **characterized in that** the door leaf (5; 6) in the tubular assembly (35, 36) is liftable for pivoting the door leaf (5; 6) to the inside of the face wall (2; 3) so that the lower edge of the door leaf (5; 6) moves above the reinforcement plate (40).

21. The transport and storage container according to claim 20, **characterized in that** with the lifting of the door leaf (5; 6) the door leaf (5; 6) is disengaged from a lock.

22. The transport and storage container according to claim 21, **characterized in that** the door leaf (5; 6) is disengaged from a lock with the reinforcement plate (40).

23. The transport and storage container according to claim 21, **characterized in that** the door leaf (5; 6) is disengaged from a lock with the base plate (1).

24. The transport and storage container according to claim 23, **characterized in that** the lock is formed by a pin which engages into a corresponding bore.

25. The transport and storage container according to any one of claims 1 to 24, **characterized in that** the lid (7) is subdivided into two lid parts in longitudinal direction, the two lid parts being retained with a hinge to be pivotable relative to each other such that the one lid part is pivotable towards the other lid part.

26. The transport and storage container according to any one of claims 1 to 25, **characterized in that** base members (8) which in the stacked condition of containers come to rest on the inside of an edge (42) formed on the outside of the lid (7) are formed on the bottom side of the base plate (1).

27. The transport and storage container according to any one of claims 1 to 26, **characterized in that** at least the base plate (1), the face walls (2, 3), the rear side wall (4) and the lid (7) are formed from metal plates.

28. The transport and storage container according to any one of claims 1 to 7, **characterized in that** the lid (7) in the erected state of the container comprises locks (28) which are lockable (30) on the face walls (2, 3).

29. The transport and storage container according to claim 28, **characterized in that** the door leaves (5, 6) are locked with the lid (7).

## Revendications

1. Conteneur de transport et de stockage pour le transport et la mise à disposition d'objets, en particulier des pièces d'accessoires automobiles dans la zone de chaines de montage, qui présente une plaque de sol, une première paroi latérale frontale et une seconde paroi latérale avant opposée, une paroi latérale arrière, une paroi latérale avant opposée à la paroi latérale arrière et un couvercle fixé pivotant opposé à la plaque de fond, le contenu pouvant être réduit en taille à l'état vide dans ses dimensions externes au moins par rabat partiel des parois les unes par rapport aux autres, la plaque de fond et les parois et les parois avec des parois étant reliées par des charnières,
**caractérisé en ce que**
la paroi latérale avant est divisée en formant un premier et un second battant de porte (5, 6),
**en ce que** le premier battant de porte (5) est maintenu pivotant avec le bord latéral perpendiculaire de la première paroi frontale (2), de sorte que le premier battant de porte (5) s'applique contre la face interne de la première paroi latérale avant (2),
**en ce que** la première paroi latérale frontale (2) est maintenue pivotante contre la face frontale associée de la plaque de fond (1) de sorte que cette première paroi latérale frontale (2) est pivotante avec le premier battant de porte (5) reposant dessus par rapport à la plaque de fond (1) de sorte que le premier battant de porte (5) vient s'appliquer contre la plaque de fond (1),
**en ce que** le second battant de porte (6) est maintenu pivotant avec le bord latéral s'étendant perpendiculairement de la seconde paroi latérale (3) de sorte que ce second battant de porte (6) s'applique sur la face interne de la seconde paroi latérale frontale (3),
**en ce que** la seconde paroi latérale frontale (3) est maintenue contre la face frontale associée de la plaque de fond (1) de manière pivotante avec l'axe pivotant (18) de manière correspondante au-dessus du plan de la plaque de fond (1) de sorte que cette seconde paroi latérale frontale (3) est pivotante avec le second battant de porte (6) reposant vers l'intérieur en direction de la plaque de fond (1) de sorte que le second battant de porte (6) vient s'appliquer sur la face externe de la première paroi latérale frontale (2),
**en ce que** le couvercle (7) est maintenu pivotant sur le bord longitudinal supérieur de la paroi latérale arrière (4), **en ce que** le couvercle (7) vient s'appliquer par sa face externe sur la face externe de la paroi latérale arrière (4),
**en ce que** la paroi latérale arrière (4) est maintenue contre la face longitudinale associée de la plaque de fond (1) de manière pivotante avec l'axe pivotant (24) en conséquence au-dessus du plan de la plaque de fond (1) de sorte que cette paroi latérale arrière (4) est pivotante avec le couvercle externe (7) par rapport à la plaque de fond (1) de sorte que la face externe de la paroi latérale arrière (4) vient s'appliquer sur la face externe de la seconde paroi latérale frontale (3).

2. Conteneur de transport et de stockage selon la revendication 1, **caractérisé en ce que** l'axe pivotant (15) se trouve entre la plaque de fond (1) et la première paroi latérale frontale (2) à une distance au-dessus du plan de la plaque de fond (1) de sorte que le premier battant de porte (5) repose par sa surface sur la plaque de fond (1).

3. Conteneur de transport et de stockage selon la revendication 1 ou 2, **caractérisé en ce que** l'axe pivotant (18) se trouve entre la plaque de fond (1) et la seconde paroi latérale frontale (3) à une distance au-dessus du plan de la plaque de fond (1) qui correspond à peu près à la somme de l'épaisseur de la première paroi latérale frontale (2) et du premier battant de porte (5),

4. Conteneur de transport et stockage selon l'une des revendications 1 à 3, **caractérisé en ce que** l'axe pivotant (24) se trouve entre la plaque de fond (1) et la paroi latérale arrière (4) à une distance au-dessus du plan de la plaque de fond (1) qui correspond à peu près à la somme de l'épaisseur de la première paroi latérale frontale (2) et le premier battant de porte (5) et l'épaisseur de la seconde paroi latérale frontale (3) et du second battant de porte (6).

5. Conteneur de transport et de réserve selon l'une des revendications 2 à 4, **caractérisé en ce que** l'axe pivotant (15) de la première paroi latérale frontale (2) est formé sur le bord supérieur d'une section (21) fixe reliée à la plaque de fond (1) de la première paroi latérale frontale (2).

6. Conteneur de transport et de réserve selon l'une des revendications 3 à 5, **caractérisé en ce que** l'axe pivotant (18) de la seconde paroi latérale frontale (3) est formé sur le bord supérieur d'une section (22) fixe, reliée à la plaque de fond (1) de la seconde paroi latérale frontale (3).

7. Conteneur de transport et de réserve selon l'une des revendications 3 à 6, **caractérisé en ce que** l'axe pivotant (24) de la paroi latérale arrière (4) est formé sur le bord supérieur d'une section fixe (23) de la paroi latérale arrière (4), reliée à la plaque de fond (1).

8. Conteneur de transport et de réserve selon l'une des revendications 1 à 7, **caractérisé en ce que** chaque battant de porte (5, 6) peut être verrouillé à l'état monté du conteneur respectivement avec la plaque de fond (1) d'une part et avec le couvercle (7) d'autre part par au moins un verrouillage.

9. Conteneur de transport et de stockage selon la revendication 8, **caractérisé en ce que** la plaque de fond (1) est serrée contre le couvercle (7) par le verrouillage.

10. Conteneur de transport et de stockage selon la revendication 8 ou 9, **caractérisé en ce que** le verrou est formé par un bras pivotant (28) maintenu pivotant contre le battant de porte (5; 6).

11. Conteneur de transport et de stockage selon la revendication 10, **caractérisé en ce que** le bras pivotant s'engage par ses extrémités dans un ergot de verrouillage sur la plaque de fond (1) et sur le couvercle (7).

12. Conteneur de transport et de stockage selon la revendication 10 ou 11, **caractérisé en ce que** le point de pivotement du bras pivotant est disposé environ à mi-hauteur du battant de porte (5 ; 6).

13. Conteneur de transport et de réserve selon l'une des revendications 1 à 12, **caractérisé en ce que** l'axe pivotant (26) est formé par une charnière correspondante entre la paroi latérale arrière (4) et le couvercle (7), charnière qui est associée au couvercle (7) et cette charnière (26) est maintenue au couvercle (7) dans un dispositif de guidage (32, 33, 34) sur la paroi latérale arrière (4) de sorte que la charnière (26) est placée à distance du bord longitudinal associé de la paroi latérale arrière (4).

14. Conteneur de transport et de stockage selon la revendication 13, **caractérisée en ce que** la distance entre la charnière (26) et le bord associé de la paroi latérale arrière (4) est sélectionnable de sorte que le couvercle (7) puisse être positionné en projection au-dessus de la plaque de fond (1) de manière concordante.

15. Conteneur de transport et de stockage selon la revendication 13 ou la revendication 14, **caractérisé en ce que** le dispositif de guidage (32, 33, 34) est formée par deux barre (33) qui sont guidées respectivement dans une douille (34) associée à la paroi latérale arrière (4).

16. Conteneur de transport et de stockage selon la revendication 15, **caractérisé en ce que** les deux barres (33) sont formées par les extrémités libres d'un étrier en forme de U (32), la partie transversale reliant les deux extrémités (33) de l'étrier en forme de U (32) est associée au couvercle (7).

17. Conteneur de transport et de réserve selon l'une des revendications 1 à 16, **caractérisé en ce que** la connexion pivotante respective (9; 12) est formée entre la première paroi latérale frontale (2) et le premier battant de porte (5) et entre la seconde paroi latérale frontale (3) et le second battant de porte (6) par un dispositif tubulaire (35, 36) avec une section de tube plus épaisse (36) qui est associée au battant de porte (5; 6) et une section tubulaire plus mince (35) qui est associée à la paroi latérale frontale (2; 3).

18. Conteneur de transport et de réserve selon l'une des revendications 1 à 17, **caractérisé en ce que** des plaques de renfort (40) sont disposées dans les zones d'angle de la plaque de fond (1) et les parois latérales frontales (2; 3), de la paroi latérale arrière (4) et/ou des battants de porte (5, 6).

19. Conteneur de transport et de stockage selon la revendication 17 et la revendication 18, **caractérisé en ce que** la section tubulaire plus épaisse (36) présente une longueur qui correspond à la hauteur de u bord latéral du battant de porte (5 ; 6) respectivement de la paroi latérale frontale (2; 3) moins la hauteur de la plaque de renfort (40).

20. Conteneur de transport et de stockage selon la revendication 19, **caractérisé en ce que** pour le basculement du battant de porte (5; 6), le battant de porte (5; 6) peut être soulevé dans le dispositif tubulaire (35, 36) en direction de la face interne de la paroi latérale frontale (2; 3)- de sorte que la face inférieure du battant de porte (5; 6) parvient au-dessus de la plaque de renfort (40).

21. Conteneur de transport et de stockage selon la revendication 20, **caractérisé en ce qu'**avec le soulèvement du battant de porte (5; 6), le battant de porte (5; 6) est libéré du verrouillage.

22. Conteneur de transport et de stockage selon la revendication 21, **caractérisé en ce que** le battant de porte (5; 6) est libéré d'un verrouillage par la plaque de renfort (40).

23. Conteneur de transport et de stockage selon la revendication 23, **caractérisé en ce que** le battant de porte (5; 6) est libéré du verrouillage par la plaque de fond (1).

24. Conteneur de transport et de stockage selon la revendication 23, **caractérisé en ce que** le verrouillage est formé par une broche qui s'engage dans un perçage correspondant.

25. Conteneur de transport et de réserve selon l'une des revendications 1 à 24, **caractérisé en ce que** le couvercle (7) est divisé en eux parties de couvercle dans le sens longitudinal, les deux parties de couvercle étant maintenues pivotantes entre elles par une charnière de sorte qu'une partie de couvercle est pivotante sur l'autre partie de couvercle.

26. Conteneur de transport et de réserve selon l'une des revendications 1 à 25, **caractérisé en ce que** sur la face inférieure de la plaque de fond (1) sont réalisées des parties de pied (8) qui s'appliquent sur la face interne d'un bord (42) réalisé sur la face externe du couvercle (7) pur des conteneurs superposés.

27. Conteneur de transport et de réserve selon l'une des revendications 1 à 26, **caractérisé en ce qu'**au moins la plaque de fond (1), les parois latérales frontales (2; 3), la paroi latérale arrière (4) et le couvercle (7) sont réalisés à partir de plaques métalliques.

28. Conteneur de transport et de réserve selon l'une des revendications 1 à 7, **caractérisé en ce que** le cercle (7) présente des verrouillages (28) à l'état monté qui sont verrouillables sur les parois latérales frontales (2, 3).

29. Conteneur de transport et de stockage selon la revendication 28, **caractérisé en ce que** le battant de porte (5, 6) est verrouillé avec le couvercle (7).
